# EUROPÄISCHE PATENTSCHRIFT

(11) **EP 1 460 371 B1**
(45) Veröffentlichungstag und Bekanntmachung des Hinweises auf die Patenterteilung: **19.11.2008**
(21) Anmeldenummer: 04006379.4
(22) Anmeldetag: 17.03.2004
(51) Int. Cl.: F42B 3/12

(54) **Anzünder und Verfahren zu dessen Herstellung**
Pyrotechnic igniter and manufacturing method therefor
Initiateur pyrotechnique et son procédé de fabrication

(30) Priorität: 17.03.2003 DE 10311626
(43) Veröffentlichungstag der Anmeldung: 22.09.2004
(73) Patentinhaber: TRW Airbag Systems GmbH, 84544 Aschau am Inn (DE)
(72) Erfinder: Laucht, Horst, Dr., 83543 Rott am Inn (DE); Enzmann, Ernst, 83224 Grassau (DE)
(74) Vertreter: Sulzbach, Werner

(56) Entgegenhaltungen:
- DE-A- 10 111 713
- DE-A- 10 133 221
- US-A- 6 009 809

## Beschreibung

Die Erfindung betrifft einen Anzünder zur Verwendung in einer Insassenschutzvorrichtung für Kraftfahrzeuge, mit einer Kappe und einem in der Kappe aufgenommenen Polkörper, wobei die Kappe und der Polkörper aus einem Kunststoff gebildet sind und wobei der Polkörper eine umlaufende Schulter aufweist und die Kappe mit einem axialen Ende an die Schulter angrenzt. Des weiteren betrifft die Erfindung ein Verfahren zur Herstellung eines derartigen Anzünders.

Eine herkömmliche Anzündvorrichtung für die Treibladung einer Insassenschutzvorrichtung in Kraftfahrzeugen ist beispielsweise in der DE 101 11 715 A1 beschrieben. Diese Anzündvorrichtung weist ein Gehäuse mit einem Sockel und eine mit diesem verbundene metallene Kappe auf. Auf den Sockel ist ein Passring aufgesetzt, der in ein isolierendes Glasmaterial eingeschmolzene Kontaktstifte aufnimmt, deren Köpfe mit einem Widerstandsdraht verbunden sind. Eine auf den Passring aufgesetzte Kunststoffhülse bildet zusammen mit der Metallkappe eine Zündkammer, in die ein Zündstoff eingefüllt ist, der wiederum mit dem Widerstandsdraht in Kontakt steht. Die Kappe und der Passring sind üblicherweise unter Ausbildung einer gas- und flüssigkeitsdichten Verbindung miteinander verschweißt. Die aus dem Sockel herausragenden Kontaktstifte können teilweise mit einem Kunststoffmantel umhüllt sein.

Die bekannten Zünder haben den Nachteil, dass sie aus einer Vielzahl von Bauteilen aufgebaut sind und daher nicht kostengünstig hergestellt werden können. Die Verwendung von Metallteilen verursacht überdies ein hohes Gewicht und hohe Fertigungskosten.

Es wurden daher bereits Anzünder mit einem Kunststoffgehäuse vorgeschlagen, bei denen die Zündbrücke bzw. der Widerstandsdraht zwischen den beiden im Polkörper aufgenommenen Kontaktstiften in einem Tauchverfahren mit einem Primärzündmittel umhüllt wird. Die Anzünderkappe aus Kunststoff wird üblicherweise auf den Polkörper aufgeklipst. In die Kappe kann ferner ein Sekundärzündmittel eingebracht sein. Die Verbindung von Polkörper und Anzünderkappe durch Aufklipsen ist jedoch weder mechanisch stabil noch dicht gegen Feuchtigkeit.

Ein weiteres Herstellungsverfahren für Kunststoff-Anzünder sieht vor, dass das in der Anzünderkappe befindliche Primär- und Sekundärzündmittel auf die Zündbrücke zwischen den im Polkörper aufgenommenen Kontaktstifte aufgepresst wird. Die Verbindung von Polkörper und Kappe erfolgt durch Ultraschallschweißen. Dazu werden beide Teile in einen konusförmigen Sitz gepresst, die Schnittstelle durch Ultraschall aufgeschmolzen und die Teile dann fertig verpresst.

Dieses Verfahren führt zwar zu einer feuchtigkeitsdichten und mechanisch stabilen Verbindung. Durch das Ultraschallschweißen und die dabei auftretenden Vibrationen kann jedoch die Zündbrücke so geschädigt werden, dass es zu Brüchen der Brücke kommen kann. Darüber hinaus kann durch Differenzen in den Abmessungen der konusförmigen Teile die Verpressung unzureichend sein, so dass überlange Zündverzugszeiten entstehen können. Ferner ergeben sich Abweichungen bezüglich der Außenabmessungen des Zünders.

Die Erfindung stellt demgegenüber einen Anzünder zur Verwendung in einer Insassenschutzvorrichtung für Kraftfahrzeuge bereit, mit einer Kappe und einem in der Kappe aufgenommenen Polkörper, wobei die Kappe und der Polkörper aus einem Kunststoff gebildet sind und wobei der Polkörper eine umlaufende Schulter aufweist und die Kappe mit einem axialen Ende an die Schulter angrenzt, der dadurch gekennzeichnet ist, dass die Kappe und der Polkörper unverschweißt und mittels einer Kunststoffummantelung formschlüssig und/oder stoffschlüssig miteinander verbunden sind.

Der erfindungsgemäße Anzünder kann also ohne Ultraschallschweißung feuchtigkeitsdicht verschlossen werden. Beim Zusammenfügen der Kappe und des Polkörpers kann die Presskraft sehr genau eingestellt werden, da weder ein Konus noch eine Presspassung beim Zusammenfügen notwendig sind. Nach der Ummantelung mit dem Kunststoff ist der Anzünder gas- und feuchtigkeitsdicht und mechanisch stabil. Die Kunststoffummantelung übernimmt also bei dem erfindungsgemäßen Anzünder die Doppelfunktion einer form- und/oder stoffschlüssigen Verbindung des Polkörpers und der Kappe und die Abdichtung gegen Umgebungseinflüsse. Ferner können die Einbaumaße des erfindungsgemäßen Anzünders mit der Kunststoffummantelung exakt festgelegt werden.

Bevorzugt weisen die Kappe und der Polkörper an ihrem Außenumfang jeweils wenigstens einen Vorsprung auf, der in die Kunststoffummantelung eingreift. Zusätzlich oder anstelle des Vorsprungs können die Kappe und der Polkörper auch wenigstens eine Nut aufweisen, in welche die Kunststoffummantelung eingreift. Hierdurch kann in einfacher Weise die formschlüssige Verbindung der Kappe und des Polkörpers sichergestellt werden.

Besonders bevorzugt ist der Vorsprung an der Kappe und/oder der Vorsprung am Polkörper umfangsmäßig geschlossen. Diese Ausführung gewährleistet eine besondere mechanische Stabilität. Des weiteren kann der Vorsprung am Außenumfang der Kappe an dem an die Schulter angrenzenden axialen Ende der Kappe ausgebildet sein. In gleicher Weise kann auch die Schulter einen radial vorstehenden Vorsprung bilden. In diesem Fall ist es ausreichend, wenn die Kunststoffummantelung die Kappe und den Polkörper lediglich im Bereich der Schulter und des axialen Endes der Kappe übergreift. Hiermit kann eine zusätzliche Materialeinsparung erzielt werden.

Falls die formschlüssige Verbindung durch eine oder mehrere in den Außenumfang der Kappe und des Polkörpers eingebrachte Nuten ausgebildet wird, ist es vorteilhaft, wenn die Nuten in der Kappe und im Polkörper umfangsmäßig geschlossen sind. Auch bei dieser Ausführung ist die mechanische Stabilität des Anzünders erhöht.

Schließlich kann zwischen der Schulter und dem an die Schulter angrenzenden axialen Ende der Kappe ein Spalt ausgebildet sein, wobei die Kunststoffummantelung in den Spalt eingreift. Hierdurch wird die Kontaktfläche zwischen der Kappe und dem Polkörper erhöht und die Verbindung zusätzlich stabilisiert.

Die Kappe und der Polkörper des erfindungsgemäßen Anzünders können in üblicher Weise eine ein Anzündmittel enthaltende Zündkammer begrenzen, wobei die im Polkörper aufgenommenen Anschlusselemente oder Kontaktstifte an eine in der Zündkammer angeordnete Zündbrücke angeschlossen sind. Die Anzündmittel können in herkömmlicher Weise aus einem Primärzündmittel und einem Sekundärzündmittel zusammengesetzt sein. Die Zündbrücke kann ein Widerstandsdraht, eine Funkenbrücke, eine Dünnschichtbrücke, eine Dickschichtbrücke oder eine Halbleiterbrücke sein, wie sie in der Technik bekannt sind.

Zur Herstellung des erfindungsgemäßen Anzünders werden die Kappe und der Polkörper, die beide aus Kunststoff hergestellt sind, unter Bildung eines vorgefügten Bauteils zusammengefügt. Das vorgefügte Bauteil wird danach in eine Spritzform eingebracht und unter einem vorgegebenen Pressdruck verpresst. Anschließend wird das vorgefügte und verpresste Bauteil mit Kunststoff unter Bildung einer die Kappe und den Polkörper formschlüssig und/oder stoffschlüssig verbindenden Kunststoffununantelung umspritzt.

Dieses Verfahren gewährleistet eine einfache und kostengünstige Herstellung des erfindungsgemäßen Anzünders und vermeidet die Gefahr von Beschädigungen der Zündbrücke. Darüber hinaus können mit diesem Verfahren die Einbaumaße des erfindungsgemäßen Anzünders exakt festgelegt und eingehalten werden.

In vorteilhafter Weise weist das vorgefügte und verpresste Bauteil einen Spalt zwischen der am Polkörper gebildeten Schulter und dem an die Schulter angrenzenden axialen Ende der Kappe auf. Der Kunststoff wird auch in diesen Spalt gespritzt, um die Kontaktfläche zwischen Polkörper und Kappe zu erhöhen und damit die Dichtigkeit und mechanische Stabilität des Anzünders zu verbessern. Die Kappe und der Polkörper werden dabei wenigstens im Bereich der Schulter und des axialen Endes der Kappe umspritzt. Dies reicht aus, um die formschlüssige und/oder stoffschlüssige Verbindung des Polkörpers und der Kappe herzustellen und die Dichtigkeit des Anzünders zu gewährleisten.

Vor dem Verfügen von Kappe und Polkörper werden das Primärzündmittel und gegebenenfalls ein Sekundärzündmittel in üblicher Weise in die Kappe eingebracht. Auch der Polkörper wird als vorgefertigtes Bauteil mit im Polkörper aufgenommenen bzw. feuchtigkeits- und gasdicht eingebrachten Kontaktstiften eingesetzt, wobei die Kontaktstifte an einer Stirnseite des Polkörpers an eine Zündbrücke, beispielsweise einen Widerstandsdraht, eine Funkenbrücke, eine Dünnschichtbrücke, eine Dickschichtbrücke oder eine Halbleiterbrücke, angeschlossen sind. Durch das Verfügen und Verpressen der mit dem Zündmittel gefüllten Kappe und dem die Zündbrücke tragenden Polkörper wird das Zündmittel mit der Zündbrücke in Kontakt gebracht. Das erfindungsgemäße Verfahren gewährleistet, dass nur eine geringe Presskraft aufgewendet werden muß und deshalb so eingestellt werden kann, dass eine Beschädigung der Zündbrücke vermieden wird. Alternativ dazu kann das Zündmittel auch im Tauchverfahren oder in anderer bekannter Weise auf die Zündbrücke aufgebracht werden. Die Presskraft wird dann so eingestellt, dass ein optimales Zündverhalten gewährleistet ist und Beschädigungen der Zündbrücke sicher vermieden werden.

Weitere Merkmale und Vorteile der Erfindung ergeben sich aus der nachfolgenden Beschreibung einer bevorzugten Ausführungsform und der beigefügten Zeichnung.

In der einzigen Zeichnungsfigur zeigt die linke Hälfte der Figur einen Teilschnitt durch einen erfindungsgemäßen Anzünder. Die rechte Hälfte der Figur stellt einen Teilschnitt durch einen Anzünder gemäß dem Stand der Technik dar. Teile gleicher Funktion sind mit gleichen Bezugszeichen versehen.

Der Anzünder 10 weist eine Kappe 12 mit einem in der Kappe aufgenommenen Polkörper 14 auf. Sowohl die Kappe 12 als auch der Polkörper 14 sind aus einem Kunststoffmaterial gebildet. Das Kunststoffmaterial kann ungefüllt oder zur Verbesserung der mechanischen Eigenschaften mit einem üblichen Füllstoff versehen sein. Auch die Verwendung von faserverstärkten Kunststoffen ist möglich. Die Kappe 12 und der Polkörper 14 begrenzen zusammen eine Zündkammer 16, in die ein Zündmittel 18 eingebracht ist. Das Zündmittel 18 kann aus einem Primärzündmittel 18a und einem Sekundärzündmittel 18b bzw. einer Verstärkerladung zusammengesetzt sein, wie dies in der Technik allgemein bekannt ist.

In den Polkörper 14 sind zwei Anschlusselemente oder Kontaktstifte 20 gasund feuchtigkeitsdicht aufgenommen, die an ihrem der Zündkammer 16 zugeordneten Ende über eine Zündbrücke 22, hier einem Widerstandsdraht, miteinander verbunden sind. Der Widerstandsdraht 22 steht in direktem Kontakt mit dem Zündmittel 18. Anstelle des Widerstandsdrahts 22 kann beispielsweise auch eine Funkenbrücke, eine Dünnschichtbrücke, eine Dickschichtbrücke oder eine Halbleiterbrücke an die Kontaktstifte 20 angeschlossen sein.

Die aus dem Polkörper herausragenden freien Enden der Kontaktstifte 20 werden üblicherweise in einen korrespondierenden Stecker gesteckt, der die Schnittstelle einer Sensor- und Auswerteeinheit bildet. Bei einem Unfall des Kraftfahrzeuges wird über den Stecker ein elektrischer Impuls geliefert, der über die Zündbrücke 22 fließt. Diese erhitzt sich dabei und zündet das Zündmittel 18. Die der Zündkammer zugewandte Stirnseite des Polkörpers 14 weist darüber hinaus eine oder mehrere Noppen 24 auf, welche die Haftung des Zündmittels auf dem Polkörper bzw. der Zündbrücke oder dem Widerstandsdraht 22 verbessern.

Bei der hier gezeigten Ausführungsform weist der Polkörper 14 eine Schulter 26 auf, an die das axiale Ende 28 der Kappe 12 unter Ausbildung eines Spalts 30 angrenzt. Die Kappe 12 und der Polkörper 14 sind im Bereich des axialen Endes der Kappe 28 und der Schulter 26 mit einer Kunststoffummantelung 32 umspritzt. Die Kunststoffummantelung 32 greift überdies in den Spalt 30 ein und bildet eine formschlüssige und/oder stoffschlüssige Verbindung der Kappe 12 und des Polkörpers 14 aus. Zur Verbesserung der form- und stoffschlüssigen Verbindung weist das axiale Ende 28 der Kappe 12 einen radial vorstehenden Vorsprung 34 auf, der bevorzugt umfangsmäßig geschlossen ausgebildet ist. Auch die Schulter 26 des Polkörpers 14 ist bei der hier gezeigten Ausführungsform als ein radial vorstehender Vorsprung 36 ausgebildet, der ebenfalls bevorzugt umfangsmäßig geschlossen ist. Hierdurch wird die mechanische Stabilität des erfindungsgemäßen Anzünders 10 weiter verbessert.

Wenn bei einem Unfall des Kraftfahrzeuges das Zündmittel 18 elektrisch gezündet wird, reißt die Kappe 12 an ihrem oberen Ende 38 auf, das eine im Vergleich zu den Seitenwänden der Kappe geringere Wandstärke aufweist. Die Verbrennungsprodukte des Zündmittels werden freigesetzt und auf die Treibladung einer Insassenschutzvorrichtung, beispielsweise eines Gassackmoduls oder eines Gurtstraffers, gerichtet, so dass die Schutzvorrichtung zuverlässig betätigt wird.

Zur Herstellung des erfindungsgemäßen Anzünders 10 wird die Kappe 12 mit dem Zündmittel 18 befüllt und danach auf den Polkörper 14 aufgesetzt, so dass die auf dem Polkörper 14 angeordnete Zündbrücke 22 in die von der Kappe 12 und dem Polkörper 14 begrenzte Zündkammer 16 mit dem darin enthaltenen Zündmittel 18 hineinragt. Das Vorfügen der Kappe 12 und des Polkörpers 14 erfordert hier einen nur geringen Kraftaufwand, da keine Presspassung vorgenommen werden muß.

Im Stand der Technik erfolgt jetzt ein weiteres Verpressen der Kappe 12 und des Polkörpers 14 unter Ausbildung eines konusförmigen Presssitzes und einem anschließenden Ultraschallschweißen unter Bildung einer Schweißnaht 40.

Das erfindungsgemäße Verfahren sieht demgegenüber vor, dass das vorgefügte Bauteil aus Polkörper 14 und Kappe 12 in eine Spritzform eingelegt werden und hier unter Aufwendung einer vorher eingestellten Presskraft oder bis zu einem vorbestimmten Längenmaß verpresst werden, so dass das Zündmittel 18 und die Zündbrücke 22 in einem direkten Kontakt gehalten werden. Da erfindungsgemäß eine erheblich niedrigere Presskraft als im Stand der Technik aufgewendet werden kann, wird eine Beschädigung der Zündbrücke 22 sicher vermieden.

Das vorgefügte und vorgepresste Bauteil aus Polkörper 14 und Kappe 12 wird anschließend in der Spritzform mit der Kunststoffummantelung 32 umspritzt, und zwar vorzugsweise im Bereich des axialen Endes 28 der Kappe 12 bzw. des Vorsprungs 34 und der Schulter 26 bzw. des Vorsprungs 36 am Polkörper 14. Die Kunststoffummantelung 32 bildet dabei eine formschlüssige und/oder stoffschlüssige Verbindung zwischen der Kappe 12 und dem Polkörper 14 aus, die durch die Vorsprünge 34 und 36 an der Kappe 12 bzw. dem Polkörper 14 noch stabilisiert wird. Zugleich schließt die Kunststoffummantelung den erfindungsgemäßen Anzünder 10 gas- und feuchtigkeitsdicht ab. Auf das im Stand der Technik übliche Ultraschallschweißen kann somit verzichtet werden, was zum einen den Fertigungsaufwand reduziert und zum anderen die Gefahr von Brüchen der Zündbrücke 22 weiter vermindert.

## Patentansprüche

1. Anzünder (10) zur Verwendung in einer Insassenschutzvorrichtung für Kraftfahrzeuge, mit einer Kappe (12) und einem in der Kappe (12) aufgenommenen Polkörper (14), wobei die Kappe (12) und der Polkörper (14) aus einem Kunststoff gebildet sind und wobei der Polkörper (14) eine umlaufende Schulter (26) aufweist und die Kappe (12) mit einem axialen Ende (28) an die Schulter (26) angrenzt, **dadurch gekennzeichnet, dass** die Kappe (12) und der Polkörper (14) unverschweißt und mittels einer Kunststoffummantelung (32) formschlüssig und/oder stoffschlüssig miteinander verbunden sind.

2. Anzünder nach Anspruch 1, **dadurch gekennzeichnet, dass** die Kappe (12) und der Polkörper (14) an ihrem Außenumfang jeweils wenigstens einen Vorsprung (34, 36) aufweisen, der in die Kunststoffummantelung (32) eingreift.

3. Anzünder nach Anspruch 2, **dadurch gekennzeichnet, dass** der Vorsprung (34) an der Kappe (12) umfangsmäßig geschlossen ist.

4. Anzünder nach Anspruch 2 oder 3, **dadurch gekennzeichnet, dass** der Vorsprung (34) an dem an die Schulter (26) angrenzenden axialen Ende (28) der Kappe (12) ausgebildet ist.

5. Anzünder nach einem der Ansprüche 1 bis 4, **dadurch gekennzeichnet, dass** die Schulter (26) am Polkörper (14) einen radial vorstehenden Vorsprung (36) bildet.

6. Anzünder nach einem der Ansprüche 2 bis 5, **dadurch gekennzeichnet, dass** der Vorsprung (36) am Polkörper (14) umfangsmäßig geschlossen ist.

7. Anzünder nach einem der Ansprüche 1 bis 6, **dadurch gekennzeichnet, dass** die Kappe (12) und der Polkörper (14) an ihrem Außenumfang wenigstens eine Nut aufweisen, in welche die Kunststoffummantelung (32) eingreift.

8. Anzünder nach Anspruch 7, **dadurch gekennzeichnet, dass** die Nut an der Kappe (12) und die Nut am Polkörper (14) umfangsmäßig geschlossen sind.

9. Anzünder nach einem der vorhergehenden Ansprüche, **dadurch gekennzeichnet, dass** zwischen der Schulter (26) und dem an die Schulter (26) angrenzenden axialen Ende (28) der Kappe (12) ein Spalt (30) ausgebildet ist und die Kunststoffummantelung (32) in den Spalt (30) eingreift.

10. Anzünder nach einem der vorhergehenden Ansprüche, **dadurch gekennzeichnet, dass** die Kunststoffummantelung (32) die Kappe (12) und den Polkörper (14) wenigstens im Bereich der Schulter (26) und des axialen Endes der Kappe (28) übergreift.

11. Anzünder nach einem der vorhergehenden Ansprüche, **dadurch gekennzeichnet, dass** die Kappe (12) und der Polkörper (14) eine Anzündmittel (18) enthaltende Zündkammer (16) begrenzen, und dass im Polkörper (14) aufgenommene Kontaktelemente (20) vorhanden sind, welche an eine in der Zündkammer (16) angeordnete Zündbrücke (22) angeschlossen sind.

12. Verfahren zur Herstellung eines Anzünders (10) gemäß Anspruch 1, mit einer Kappe (12) und einem in der Kappe (12) aufgenommenen Polkörper (14), wobei die Kappe (12) und der Polkörper (14) aus einem Kunststoff gebildet sind, und wobei der Polkörper (14) eine umlaufende Schulter (26) aufweist und die Kappe (12) mit einem axialen Ende (28) an die Schulter (26) angrenzt, wobei das Verfahren die folgenden Schritte umfasst:
Zusammenfügen der Kappe (12) und des Polkörpers (14) unter Bildung eines vorgefügten Bauteils,
Einbringen des vorgefügten Bauteils in eine Spritzform;
Verpressen des vorgefügten Bauteils in der Spritzform unter einem vorgegebenen Pressdruck,
Umspritzen des vorgefügten und verpressten Bauteils mit Kunststoff unter Bildung einer die Kappe (12) und den Polkörper (14) formschlüssig und/oder stoffschlüssig verbindenden Kunststoffummantelung (32).

13. Verfahren nach Anspruch 11, **dadurch gekennzeichnet, dass** das vorgefügte und verpresste Bauteil einen Spalt (30) zwischen der am Polkörper (14) gebildeten Schulter (26) und dem an die Schulter (26) angrenzenden axialen Ende (28) der Kappe (12) aufweist und der Kunststoff in den Spalt (30) gespritzt wird.

14. Verfahren nach Anpruch 11 oder 12, **dadurch gekennzeichnet, dass** die Kappe (12) und der Polkörper (14) wenigstens im Bereich der Schulter (26) und des axialen Endes (28) umspritzt wird.

## Claims

1. An igniter (10) for use in an occupant protection device for motor vehicles, having a cap (12) and a pole body (14) held in the cap (12), the cap (12) and the pole body (14) being formed from a plastic, the pole body (14) having an encircling shoulder (26) and the cap (12) adjoining the shoulder (26) by an axial end (28), **characterized in that** the cap (12) and the pole body (14) are unwelded and connected with each other by means of a plastic casing (32) in a form-fitting manner and/or through a material joint.

2. The igniter according to Claim 1, **characterized in that** the cap (12) and the pole body (14) each have on their outer periphery at least one projection (34, 36) which engages into the plastic casing (32).

3. The igniter according to Claim 2, **characterized in that** the projection (34) on the cap (12) is closed peripherally.

4. The igniter according to Claim 2 or 3, **characterized in that** the projection (34) is formed at the axial end (28) of the cap (12) adjoining the shoulder (26).

5. The igniter according to any of Claims 1 to 4, **characterized in that** the shoulder (26) on the pole body (14) forms a radially protruding projection (36).

6. The igniter according to any of Claims 2 to 5, **characterized in that** the projection (36) on the pole body (14) is closed peripherally.

7. The igniter according to any of Claims 1 to 6, **characterized in that** the cap (12) and the pole body (14) have on their outer periphery at least one groove into which the plastic casing (32) engages.

8. The igniter according to Claim 7, **characterized in that** the groove on the cap (12) and the groove on the pole body (14) are closed peripherally.

9. The igniter according to any of the preceding claims, **characterized in that** between the shoulder (26) and the axial end (28) of the cap (12) adjoining the shoulder (26), a gap (30) is formed and the plastic casing (32) engages into the cap (30).

10. The igniter according to any of the preceding claims, **characterized in that** the plastic casing (32) overlaps the cap (12) and the pole body (14) at least in the region of the shoulder (26) and of the axial end (28) of the cap.

11. The igniter according to any of the preceding claims, **characterized in that** the cap (12) and the pole body (14) delimit an ignition chamber (16) containing ignition means (18), and **in that** contact elements (20) are present which are held in the pole body (14) and connected to an ignition bridge (22) arranged in the ignition chamber (16).

12. A method of producing an igniter (10) according to Claim 1, having a cap (12) and a pole body (14) held in the cap (12), the cap (12) and the pole body (14) being formed from a plastic, the pole body (14) having an encircling shoulder (26) and the cap (12) adjoining the shoulder (26) by an axial end (28), the method comprising the following steps:
joining the cap (12) and the pole body (14) to form a pre-joined component,
introducing the pre-joined component into an injection mold;
pressing the pre-joined component in the injection mold under a predetermined pressing pressure,
encasing the pre-joined and pressed component by injection molding with plastic to form a plastic casing (32) connecting the cap (12) and the pole body (14) in a form fitting manner and/or through a material joint.

13. The method according to Claim 11, **characterized in that** the pre-joined and pressed component has a gap (30) between the shoulder (26) formed on the pole body (14) and the axial end (28) of the cap (12) adjoining the shoulder (26), and **in that** the plastic is injected into the gap (30).

14. The method according to Claim 11 or 12, **characterized in that** the cap (12) and the pole body (14) are encased by injection molding at least in the region of the shoulder (26) and of the axial end (28).

## Revendications

1. Allumeur (10) destiné à être utilisé dans un dispositif de protection de passagers pour des véhicules automobiles, comportant un capuchon (12) et un corps polaire (14) reçu dans le capuchon (12), le capuchon (12) et le corps polaire (14) étant réalisés en matière plastique, et le corps polaire (14) présentant un épaulement (26) périphérique et le capuchon (12) étant adjacent à l'épaulement (26) par une extrémité (28) axiale, **caractérisé en ce que** le capuchon (12) et le corps polaire (14) ne sont pas soudés et sont reliés l'un à l'autre par coopération de formes et/ou par coopération de matières au moyen d'une gaine en matière plastique (32).

2. Allumeur selon la revendication 1, **caractérisé en ce que** le capuchon (12) et le corps polaire (14) présentent chacun sur leur périphérie extérieure au moins une saillie (34, 36) qui s'engage dans la gaine en matière plastique (32).

3. Allumeur selon la revendication 2, **caractérisé en ce que** la saillie (34) sur le capuchon (12) est fermée sur la périphérie.

4. Allumeur selon la revendication 2 ou 3, **caractérisé en ce que** la saillie (34) est ménagée à l'extrémité (28) axiale du capuchon (12), qui est adjacente à l'épaulement (26).

5. Allumeur selon l'une des revendications 1 à 4, **caractérisé en ce que** l'épaulement (26) forme sur le corps polaire (26) une saillie (36) radiale.

6. Allumeur selon l'une des revendications 2 à 5, **caractérisé en ce que** la saillie (36) sur le corps polaire (14) est fermée sur la périphérie.

7. Allumeur selon l'une des revendications 1 à 6, **caractérisé en ce que** le capuchon (12) et le corps polaire (14) présentent sur leur périphérie extérieure au moins une gorge dans laquelle s'engage la gaine en matière plastique (32).

8. Allumeur selon la revendication 7, **caractérisé en ce que** la gorge sur le capuchon (12) et la gorge sur le corps polaire (14) sont fermées sur la périphérie.

9. Allumeur selon l'une des revendications précédentes, **caractérisé en ce qu'**entre l'épaulement (26) et l'extrémité (28) axiale du capuchon (12), qui est adjacente à l'épaulement (26), est ménagée une fente (30) et **en ce que** la gaine de matière plastique (32) s'engage dans la fente (30).

10. Allumeur selon l'une des revendications précédentes, **caractérisé en ce que** la gaine de matière plastique (32) chevauche le capuchon (12) et le corps polaire (14) au moins dans la région de l'épaulement (26) et de l'extrémité (28) axiale du capuchon (12).

11. Allumeur selon l'une des revendications précédentes, **caractérisé en ce que** le capuchon (12) et le corps polaire (14) délimitent une chambre d'allumage (16) contenant un moyen d'allumage (18), et **en ce que** dans le corps polaire sont reçus des éléments de contact (20) qui sont raccordés à un pont d'allumage (22) agencé dans la chambre d'allumage (16).

12. Procédé de fabrication d'un allumeur (10) selon la revendication 1, comportant un capuchon (12) et un corps polaire (14) reçu dans le capuchon, le capuchon (12) et le corps polaire (14) étant réalisés en une matière plastique, et le corps polaire (14) présentant un épaulement (26) périphérique, et le capuchon (12) étant adjacent à l'épaulement (26) par une extrémité (28) axiale, le procédé comprenant les étapes suivantes :
assemblage du capuchon (12) et du corps polaire (14) en formant un composant préassemblé ;
mise en place du composant préassemblé dans un moule à injection ;
injection sous pression du composant préassemblé dans le moule à injection avec une pression de moulage prédéterminée ;
enrobage par injection du composant préassemblé et injecté sous pression avec de la matière plastique en formant une gaine de matière plastique (32) reliant le capuchon (12) et le corps polaire (14) par coopération de formes et/ou par coopérations de matières.

13. Procédé selon la revendication 11, **caractérisé en ce que** le composant préassemblé et injecté sous pression présente une fente (30) entre l'épaulement (26) formé sur le corps polaire (14) et l'extrémité (28) axiale du capuchon (12), adjacente à l'épaulement (26), et la matière plastique est injectée dans la fente (30).

14. Procédé selon la revendication 11 ou 12, **caractérisé en ce que** le capuchon (12) et le corps polaire (14) sont enrobés au moins dans la région de l'épaulement (26) et de l'extrémité (28) axiale.
